# DEMANDE DE BREVET EUROPEEN

(11) **EP 2 138 067 A1**
(43) Date de publication de la demande: **30.12.2009**
(21) Numéro de dépôt: 08305315.7
(22) Date de dépôt: 24.06.2008
(51) Int. Cl.: A45D 34/04, A45D 33/00

(54) **Tête d'application de produit fluide et dispositif comportant une telle tête**

(71) Demandeur: Figie Luxembourg S.A., 1637 Luxembourg (LU)
(72) Inventeur: GIEUX, Gérard, 1180, Uccle (BE)
(74) Mandataire: Colas, Jean-Pierre

(57) **Abrégé**

L'invention concerne une tête d'application (3) de produit fluide comportant un patin d'application (9), qui est remarquable en ce qu'elle comporte des moyens de fixation amovible (11) dudit patin (9). Le patin (9) peut être facilement remplacé par un autre en retirant les moyens de fixation.

## Description

La présente invention se rapporte à une tête d'application de produit fluide ou de poudre, comportant un patin d'application dudit produit fluide, et à un dispositif comportant une telle tête d'application.

Il existe différentes têtes d'application pour des dispositifs de délivrance de produit fluide, notamment dans le domaine de la cosmétique, du conditionnement de produits pharmaceutiques, parapharmaceutiques ou dermatologiques.

De telles têtes sont généralement conçues en fonction de la nature du produit à délivrer et de l'application du produit qui est préconisée pour obtenir l'effet recherché.

On connaît par exemple du document FR 2 799 940 un applicateur destiné notamment à un usage cosmétique, dont la tête d'application comprend une mousse imbibée de composés particulaires qui sont destinés à être délivrés par dépôt lors de l'application de la mousse sur la peau d'une personne. Un tel dispositif est par exemple utilisé pour appliquer des crèmes ou des fards.

On connaît par ailleurs du document WO 2004 042763 un applicateur destiné à un usage médical, dont la tête d'application comporte un patin réalisé en mousse et fixé sur un support, qui permet d'appliquer sur la peau une solution antimicrobienne.

Il a été constaté que les mousses des têtes d'application de tels dispositifs pouvaient être un lieu de développement de champignons ou de bactéries diverses qui sont indésirables en matière d'hygiène.

Une solution consiste à laver les têtes d'application, avec un détergeant ou en les rinçant sous l'eau. Toutefois, cette solution entraîne la détérioration de la tête d'application.

Aussi, les dispositifs munis de telles têtes d'applications ont une durée d'utilisation limitée pour permettre l'application d'un produit dans de bonnes conditions d'hygiène.

La présente invention permet de pallier de tels inconvénients et concerne à cet effet une tête d'application du type précité, remarquable en ce qu'elle comporte des moyens de fixation amovible du patin.

Ainsi réalisé, le patin peut être facilement remplacé par un autre en retirant les moyens de fixation qui le maintiennent sur la tête d'application.

L'invention peut également comporter les caractéristiques suivantes, prises séparément ou en combinaison :
- Les moyens de fixation amovible comportent des éléments de fixation du patin répartis sur sa périphérie.
- Les éléments de fixation sont répartis uniformément sur sa périphérie.
- Les moyens de fixation amovible comportent des éléments de fixation réalisés dans un matériau élastiquement déformable.
- Les moyens de fixation sont réalisés entièrement dans un matériau élastiquement déformable.
- La tête d'application comporte des zones dont les formes sont complémentaires à celles des moyens de fixation pour l'accrochage desdits moyens de fixation.
- Les moyens de fixation et le patin présentent une forme à symétrie de révolution autour d'un axe de la tête d'application.
- Ladite forme est sensiblement ronde.

L'invention concerne également un dispositif comportant une tête d'application telle que définie ci-dessus.

L'invention sera d'avantage comprise à la lumière d'un exemple de réalisation qui va maintenant être décrit, en faisant référence aux figures annexées parmi lesquelles :
- la figure 1 est une vue de côté partiellement éclatée d'un dispositif présentant une tête d'application selon l'invention,
- la figure 2 est une vue de dessous de moyens de fixation de la tête d'application illustrée en figure 1,
- la figure 3 est une vue de dessus d'un patin d'application de la tête d'application illustrée en figure 1,
- la figure 4 est une vue de côté d'une tête d'application, montrant les moyens de fixation retenant le patin sur la tête d'application,
- et la figure 5 est une section suivant un plan vertical de la tête d'application illustrée en figure 4.

L'exemple qui va maintenant être décrit se rapporte à une tête d'application conforme à l'invention et conçue pour être mises en oeuvre sur un dispositif applicateur de produit cométique.

Il devra être entendu que par « produit cosmétique » sont compris tous les produits cosmétiques aptes à être appliqués sur une peau, tels que par exemple les crèmes, les fluides, les gels, les pommades, les produits mélangeant fluide et micro grains solides (tels que ceux utilisés pour la micro abrasion) ou les poudres telles que les poudres de fond de teint, ou les poudres qui peuvent avoir une action sur l'état de la peau quand elles sont appliquées dessus.

La figure 1 montre un exemple de réalisation de l'invention sur un dispositif de délivrance de produit fluide cosmétique, tel qu'un fond de teint, une crème, un savon liquide pour nettoyer la peau etc.

Le dispositif comporte, de manière en soi connue, un récipient 1 formant réservoir pour ledit produit fluide, et une tête 3 par laquelle le produit fluide est délivrée et qui permet d'appliquer le produit délivré sur la peau, par exemple.

Un tel récipient est notamment décrit dans la demande de brevet FR 2 896 963.

La tête d'application 3 comporte un col 5 relié au récipient 1 par l'une de ses extrémités.

Le col 5 présente, à son autre extrémité, une partie 7 par laquelle le produit contenu dans le récipient 1 est délivré et sur laquelle est fixé un patin d'application 9 grâce à l'action de moyens de fixation 11.

La partie 7 présente une section sensiblement en forme lenticulaire, c'est-à-dire sensiblement en forme de dôme avec une épaisseur qui va en s'amincissant du centre vers le bord. De plus, le bord présente une partie plus aplatie.

Cette forme particulière de la partie 7 permet de disposer d'une surface sensiblement bombée sur laquelle s'applique le patin. Ainsi, le patin prendra une forme sensiblement bombée en épousant la forme de la partie 7, cette forme offrant un certain confort à l'utilisateur pendant l'application du produit sur la peau au moyen du patin.

La forme lenticulaire présente également l'avantage d'offrir des bords périphériques de faible épaisseur, ce qui facilite d'accrochage des moyens de fixation 11 du patin 9, comme il sera expliqué par la suite.

Le patin 9 est illustré en particulier sur la figure 3. Dans le cadre du présent exemple de réalisation, le patin 9 consiste en un disque de mousse, encore appelé éponge, réalisé en polymère, en tissu ou en non tissé suivant les procédés connus de l'homme du métier.

Le polymère peut par exemple être un polyuréthane flocké, un matériau réalisé à base de latex « NBR » ou « SBR » (respectivement « Nitril Butadien Rubber » et «Styren Butadien Rubber »), ou tout autre matériau poreux susceptible d'être traversé par un fluide ou une poudre.

Le tissu ou le non tissé peuvent être réalisés en coton ou en tissu polyamide, par exemple, ou tout autre matériau poreux susceptible d'être traversé par un fluide ou une poudre.

Le patin 9 présente une forme ronde. Cette forme à symétrie de révolution permet à un consommateur de disposer facilement le patin 9 sur la partie 7, sans avoir à l'orienter.

Conformément à l'invention, les moyens de fixation 11 sont conçus pour être amovibles.

Les moyens de fixation 11 consistent, dans le cadre du présent exemple, en un anneau de fixation 15, illustré en particulier sur la figure 2.

L'anneau de fixation 15 présente une section courbe dont la concavité est tournée vers le centre de l'anneau 15. La section courbe est représentée en particulier sur la figure 5, montrant l'anneau en vue de coupe.

L'anneau de fixation 15 est réalisé en un matériau élastiquement déformable.

L'anneau peut par exemple être réalisé en polyéthylène, en polypropylène ou tout autre matière suffisamment élastique pour permettre un serrage correct de la mousse.

Il comporte, sur la face interne de la section courbe, des éléments saillants 17, présentant sensiblement la forme de grains de riz et étant orientés tangentiellement à la face interne de l'anneau.

Comme on peut le voir sur la figure 2, les éléments 17 sont répartis uniformément sur la périphérie de l'anneau, de manière à fixer le patin 9 uniformément sur sa périphérie et sur celle de la partie 7 de la tête d'application.

Les éléments 17 sont réalisés également en matériau élastiquement déformable.

Par ailleurs, l'anneau 15 présente sur la face interne de sa section courbe des picots saillants 19 qui sont uniformément répartis sur toute sa périphérie.

L'action combinée des picots saillants 19 et des éléments 17 permet la fixation du patin 9 sur la partie 7 de la tête d'application, par pincement du bord du patin 9 entre les picots 19 et les éléments saillants 17 de l'anneau 15 sur le bord de la partie 7.

La forme et le nombre des éléments 17 et des picots 19 dépendent de la force de fixation désirée et de la nature du patin 9.

Pour permettre un tel pincement, l'espace qui est défini entre les éléments 17, la face interne de la section courbe et les picots 19 est de forme sensiblement complémentaire de la forme du bord de la partie 7 de la tête d'application.

Pour ce faire, le patin 9 est appliqué sur la partie 7, et l'anneau 15 est fixé sur le bord de la partie 7 par clipsage, grâce à sa capacité de déformation élastique.

Pour centrer correctement le patin 9 par rapport à l'anneau 15, il suffit de centrer le disque de mousse ou patin 9 dans l'anneau 15.

La capacité de déformation élastique de l'anneau 15 permet également un retrait aisé de ce dernier pour remplacer le patin 9 par un autre, par exemple lorsqu'il est usé.

Il suffit de déformer l'anneau en tirant sur une portion de ce dernier pour libérer le bord du patin pincé entre les picots 19 et les éléments 17.

Le patin usé étant libéré, il est retiré et remplacé par un nouveau patin en positionnant ce dernier sur la partie 7 et en clipsant l'anneau 15 sur le bord de la partie 7.

On comprend de la description qui précède comment l'invention permet de remplacer facilement et rapidement un patin d'application de produit fluide d'une tête d'application.

Il devra toutefois être compris que l'invention n'est pas limitée au mode de réalisation spécifiquement décrit ci-avant, et qu'elle s'étend à tout moyen équivalent.

Par exemple, l'invention n'est pas limitée à la réalisation d'une tête d'application uniquement mise en oeuvre sur un dispositif applicateur de produit cosmétique. En effet, la tête d'application selon l'invention pourrait être mise en oeuvre sur n'importe quel dispositif de délivrance de produit fluide, par exemple sur un flacon de cirage liquide pour chaussures, de peinture, de médicament, par exemple, sans sortir du cadre de l'invention.

Par ailleurs, les moyens de fixation amovibles pourraient être réalisés de façon différente. Par exemple, ils pourraient consister en plusieurs éléments pinçant le patin à plusieurs endroit sur le bord de la partie 7.

En outre, le patin et l'anneau pourraient présenter des formes différentes de celles représentées sur les figures.

De plus, le patin pourrait être réalisé dans un autre matériau que de la mousse.

Il devra également être entendu que le dispositif selon l'invention peut comporter n'importe quel réservoir sans sortir du cadre de l'invention, par exemple un réservoir de section ronde, de section carrée, en matériau rigide, en matériau souple ou sous forme de tube pincé à une extrémité, par exemple.

Les matériaux rigides ou souples peuvent être le polyéthylène haute ou basse densité, le polypropylène, le polyéthylène téréphtalate, le polychlorure de vinyle, le polyamide, le verre, l'aluminium, le fer, l'acier ou même un assemblage de plusieurs couches de différents matériaux, sans que cette liste soit exhaustive.

Enfin, la tête d'application selon l'invention pourrait comporter un coussinet poreux supplémentaire glissé entre le patin et la partie 7 de la tête d'application, de sorte à augmenter le confort de l'utilisateur lors de l'utilisation de la tête d'application.

## Revendications

1. Tête d'application (3) de produit fluide ou de poudre comportant un patin d'application (9), **caractérisée en ce qu'**elle comporte des moyens de fixation amovible (11) dudit patin (9).

2. Tête d'application selon la revendication 1, **caractérisée en ce que** lesdits moyens de fixation amovible (11) comportent des éléments de fixation (17 ; 19) du patin (9), lesdits éléments (17 ; 19) étant répartis sur la périphérie dudit patin (9).

3. Tête d'application selon la revendication 2, **caractérisé en ce que** lesdits éléments (17 ; 19) sont répartis uniformément sur la périphérie dudit patin.

4. Tête d'application selon l'une quelconque des revendications 2 ou 3, **caractérisée en ce que** les éléments de fixations (17 ; 19) sont réalisés dans un matériau élastiquement déformable.

5. Tête de fixation selon l'une quelconque des revendications précédentes, **caractérisée en ce que** les moyens de fixations sont réalisés entièrement en matériau élastiquement déformable.

6. Tête d'application selon l'une quelconque des revendications précédentes **caractérisée en ce qu'**elle comporte des zones dont les formes sont complémentaires à celles des moyens de fixation pour l'accrochage desdits moyens de fixation.

7. Tête d'application selon l'une quelconque des revendications précédentes, **caractérisée en ce que** les moyens de fixation (11) et le patin (9) présentent une forme à symétrie de révolution autour d'un axe de la tête d'application (3).

8. Tête d'application selon la revendication 7, **caractérisée en ce que** ladite forme est sensiblement ronde.

9. Dispositif comportant une tête d'application selon l'une quelconque des revendications 1 à 7.
